# FASCICULE DE BREVET EUROPEEN

(11) **EP 0 270 423 B1**
(45) Date de publication et mention de la délivrance du brevet: **14.03.1990**
(21) Numéro de dépôt: 87402532.3
(22) Date de dépôt: 10.11.1987
(51) Int. Cl.: E05B 15/02

(54) **Procédé pour appliquer des moyens de protection et de renforcement à un ensemble de verrou et de gâche, et ensemble comportant de tels moyens**
Verfahren zum Anbringen von Schutz- und Verstärkungseinrichtungen an einem aus Riegel und Schliesskasten gebildeten Schloss und so gebildetes Schloss
Process for equipping a bolt and keeper unit with protection and reinforcement fittings, and unit obtained by this process

(30) Priorité: 19.11.1986 FR 8616087
(43) Date de publication de la demande: 08.06.1988
(73) Titulaire: Société Nouvelle des Serrures RUBIS, F-92100 Boulogne (FR)
(72) Inventeur: Louap, Jean Pierre, F-92120 Montrouge (FR); Lagarrigue, Jean Xavier, F-94400 Vitry Sur Seine (FR)
(74) Mandataire: Barnay, André François

(56) Documents cités:
- FR-A- 2 457 363

## Description

La présente invention est relative aux ensembles de serrures pour portes constitués par la serrure proprement dite et sa gâche associée, du type dit verrou de sécurité.

Le nombre croissant de cambriolages avec effraction a conduit les fabricants à effectuer de nombreuses recherche afin de connaître le comportement de ces ensembles de verrous sous l'action des différents moyens utilisés par les malfaiteurs pour les violer et pour fracturer les portes dont ils assurent la fermeture, de manière à déceler les faiblesses de ces ensembles.

Les essais auxquels la demanderesse a procédé ont fait apparaître les points essentiels qui intéressent la gâche, sans laquelle la serrure n'aurait pas de raison d'être, le mécanisme intérieur du verrou et son pêne.

On a constaté que la platine de la gâche se déformait dans sa partie entre les vis de fixation, avant que celles-ci soient arrachées.

FR-A 2 457 363 remédie en partie aux inconvénients des gâches classiques en prévoyant sur la platine des moyens de retenue en saillie constitués par des languettes partiellement enfoncées et formant des becs d'ancrage dans l'huisserie percés d'un trou recevant une vis vissée dans cette huisserie.

Des essais d'effraction ont montré que ces moyens n'offraient cependant pas toujours la résistance escomptée.

Il apparait notamment que lorsque le pêne est complètement engagé dans la gâche il présente une longueur relativement importante en porte-à-faux qui est due à la position du verrou, qui est nécessairement en retrait par rapport au bord de la porte: lorsqu'une pesée est appliquée sur la porte, le pêne se comporte comme un levier dont le point d'appui est le bord du coffre du verrou et pouvant provoquer l'arrachage des vis qui sont les plus éloignées de la gâche.

Enfin le mécanisme du verrou est lui-même vulnérable, car il présente toujours une partie dans laquelle il peut être détruit par un trou pratiqué au moyen d'une perceuse.

L'invention a pour but de remédier à ces inconvénients, tant sur des ensembles de verrous de sécurité existants que sur des ensembles neufs.

Elle a pour objet à cet effet un procédé pour protéger et renforcer un ensemble de serrure ou de verrou de sécurité existant, constitué par une serrure, ou un verrou, du type monté en retrait par rapport au bord de la porte, et par sa gâche associée dans laquelle la platine de la gâche comporte des moyens de retenue: aptes à pénétrer dans des évidements correspondant réalisés dans l'huisserie caractérisé en ce qu'on interpose d'une part entre la porte et le coffre de la serrure ou du verrou, dans la région vulnérable de son mécanisme, un organe de protection librement rotatif et d'autre part entre le pêne et la porte, un bloc d'appui pour le pêne qui couvre la portion de surface de celle-ci entre son bord et ledit coffre, et en ce qu'on forme sur la gâche, entre les vis de fixation, un renfort massif situé dans l'angle rentrant formé entre la platine et son corps.

Suivant un développement du procédé selon l'invention, on creuse un logement dans la porte et on dispose l'organe de protection dans ce logement

L'invention a également pour objet un ensemble constitué par une serrure ou un verrou et par sa gâche associée, du type dans lequel la serrure ou le verrou est monté sur la porte en retrait par rapport au bord de celle-ci, caractérisé en ce que le coffre de la serrure ou du verrou comporte un bloc d'appui pour le pêne, qui s'étend entre celui-ci et la surface de la porte et entre le bord de celle-ci et ledit coffre, ce dernier présentant un logement ménagé au niveau de la partie vulnérable de son mécanisme, et un organe de protection disposé librement rotatif dans ledit logement, et en ce que la gâche associée comporte entre les vis de fixation, un renfort massif situé dans l'angle rentrant formé entre la platine et son corps.

La description qui va suivre, en regard des dessins annexés à titre d'exemples non limitatifs, permettra de bien comprendre comment l'invention peut être mise en pratique.
La figure 1 est une vue schématique partielle en coupe montrant le bord d'une porte dans la feuillure d'une huisserie en bois et comportant un ensemble de verrou et de gâche, auquel a été appliqué le procédé de l'invention.
La figure 2 est une vue analogue à celle de la figure 1 montrant un ensemble de verrou et de gâche, suivant l'invention, monté sur une porte ayant une huisserie métallique.
La figure 3 est une vue partielle montrant un moyen de retenue formé sur l'une des extrémités de la platine d'une gâche existante, suivant le procédé de l'invention.
La figure 4 est une vue en perspective d'une gâche d'un ensemble de verrou et de gâche suivant l'invention.
La figure 5 montre la gâche de la figure 4 montée sur une huisserie en bois, une partie de la gâche en coupe partielle.

En se référant à la figure 1, on a représenté une porte 1 en position de fermeture avec son bord 2 dans une feuillure 3 d'une huisserie en bois 4.

Un ensemble de verrou et de gâche associée, du type connu, est monté sur la porte et son huisserie, le verrou 5 étant fixé sur la porte 1 en retrait par rapport au bord 2, au moyen de vis 6. La gâche associée 7 est fixée sur l'huisserie 4, avec sa platine 8 s'étendant dans la feuillure 3, au moyen de vis 9.

L'ensemble de verrou est représenté en position de verrouillage avec son pêne 10 engagé dans la gâche 7.

En considérant la figure 1, on voit que lorsqu'une pesée est appliquée suivant la flèche A sur la porte 1, le pêne 10 s'étendant en porte-à-faux au-dessus de la portion de surface de la porte 1 située entre le bord 2 de celle-ci et le verrou 5, travaille en déformation et comme un levier pouvant provoquer un arrachement des vis 6 au niveau de la flèche B, en tendant également à arracher la gâche 7.

En outre la porte 1 peut facilement être attaquée avec une perceuse pour forer un trou parallèlement au canon 11 du verrou afin d'en détruire le mécanisme.

Suivant l'invention, pour protéger et renforcer cet ensemble, on dépose tout d'abord celui-ci.

Après avoir repéré l'emplacement vulnérable du mécanisme, on creuse dans la porte 1 une cavité ou logement 12, par exemple circulaire, dans lequel on dispose un organe de protection 13 constitué par exemple par un disque en acier traité, à haute résistance, au tungstène ou autre, de façon qu'il puisse tourner librement dans le logement 12.

En outre on fixe au moyen d'une vis entre le verrou 5 et le bord 2 de la porte un bloc 14 d'appui pour le pêne 10, qui remplit à très peu de chose près l'espace libre entre ce dernier et la porte, jusqu'au bord de celle-ci.

Enfin, pour améliorer la résistance de la gâche 7 à l'arrachement et à la déformation de sa platine 8, on forme sur celle-ci des moyens de retenue aptes à pénétrer dans l'huisserie 4.

Suivant un mode de mise en oeuvre du procédé de l'invention, on délimite dans chaque extrémité de la platine 8 de la gâche par deux traits de scie parallèles une languette 15 que l'on replie ensuite à angle droit vers l'intérieur comme représenté à la figure 3.

De plus, pour empêcher toute déformation de cette platine par incurvation vers l'intérieur, dans sa partie intermédiaire entre les languettes 15, on perce deux trous 16 dans cette partie afin de recevoir deux vis 17 de fixation dans l'huisserie.

On comprend que grâce à ce procédé on protège et on renforce considérablement l'ensemble de verrou et de gâche. En effet lors d'une tentative de percement du mécanisme, le foret d'une perceuse rencontre le disque de protection 13 qui tourne dans son logement sans offrir de prise.

Lors d'une tentative d'effraction par exemple au moyen d'un levier suivant la flèche A (figure 1), le pêne 10 prend immédiatement appui sur le bloc 14 et n'est alors plus sollicité qu'en cisaillement.

On remarquera que dans le présent exemple d'une porte en bois il est avantageux que le bloc d'appui 14 présente une surface suffisamment grande pour éviter qu'il s'enfonce dans le bois de la porte.

On se référera maintenant aux figures 2, 4 et 5 qui montrent un ensemble de verrou et de gâche comportant des moyens de protection et de renforcement suivant l'invention, tels que décrits plus haut, qui lui sont appliqués en cours de fabrication.

Suivant l'example représenté à la figure 2, le coffre du verrou 25 est fermé, sur son côté appliqué contre la porte 21, par une plaque 26 comportant un prolongement 27 venu de matière dont la longueur correspond au moins à celle de la partie 28 du pêne 29 qui fait saillie du coffre du verrou en position de déverrouillage, et de même surface que cette partie, et dont l'épaisseur remplit l'intervalle entre celle-ci et la surface de la porte 21.

En outre, la plaque 26 présente un logement circulaire 30, au niveau de la partie vulnérable du mécanisme du verrou, et dans lequel est disposé un organe 31 de protection en acier durci.

D'une façon avantageuse cet organe 31 est enduit d'un adhésif pour le maintenir en place dans le logement 30 avant le montage du verrou. On comprend bien entendu que cet adhésif n'empêche pas l'organe de protection de tourner librement dans son logement s'il est attaqué par le foret d'une perceuse.

La gâche associée 32 de l'ensemble est représentée aux figures 4 et 5. Sa platine 33 comporte deux tétons 34 venus de matière, ou fixés, en saillie sur le face de la platine qui s'applique sur l'huisserie afin de s'engager dans des trous correspondants préalablement percés dans celle-ci.

De préférence les tétons 34 sont situés en retrait des extrémités de la platine et il est prévu dans celle-ci deux trous supplémentaires 35 entre les tétons 34, afin d'éviter une déformation dans cette région de la platine.

Dans l'angle formé par la platine avec le corps de la gâche, il est prévu un renfort massif 36 dans le milieu duquel est percé au moins un trou 37 percé obliquement.

Dans le cas d'une huisserie en métal, on fore deux trous aptes à recevoir les tétons 34 et on abat l'angle saillant de l'huisserie afin de permettre l'encastrement du renfort 36. comme représenté en 38 (figure 5).

On procède de la même manière sur une huisserie en bois, mais on ajoute au moins une vis oblique 39 afin de renforcer la fixation de la gâche.

De nombreux essais ont démontré qu'un tel ensemble verrou-gâche présentait une résistance exceptionnelle aux tentatives d'effraction de la porte qui en est pourvue.

Cette résistance est encore améliorée lorsque le coffre du verrou et sa gâche sont usinés dans la masse.

## Revendications

1. Procédé pour protéger et renforcer un ensemble de serrure ou de verrou de sécurité (5) existant, constitué par une serrure, ou un verrou, du type monté en retrait par rapport au bord (2) de la porte (1), et par sa gâche associée (7) dans lequel la platine (8) de la gâche (7) comporte des moyens de retenue (15) aptes à pénétrer dans des évidements correspondants réalisés dans l'huisserie, caractérisé en ce qu'on interpose d'une part entre la porte (1) et le coffre de la serrure ou du verrou (5), dans la région vulnérable de son mécanisme, un organe de protection (13) librement rotatif et d'autre part entre le pêne (10) et la porte, un bloc d'appui (14) pour le pêne, qui couvre la portion de surface de celle-ci entre son bord et ledit coffre: et en ce qu'on forme sur la gâche, entre les vis de fixation, un renfort massif situé dans l'angle rentrant formé entre la platine et son corps.

2. Procédé suivant la revendication 1, caractérisé en ce qu'on creuse un logement (12) dans la porte (1) et qu'on dispose l'organe de protection (13) dans ce logement.

3. Procédé suivant la revendication 1, caractérisé en ce qu'on fixe le bloc d'appui (14) du pêne au moyen d'une vis ou de toute autre façon appropriée.

4. Ensemble constitué par une serrure ou un verrou et par sa gâche associée, du type dans lequel la serrure ou le verrou est monté sur la porte en retrait par rapport au bord de celle-ci, caractérisé en ce que le coffre de la serrure ou du verrou (25) comporte un bloc d'appui (28) pour le pêne (29), qui s'étend entre celui-ci et la surface de la porte (21) et entre le bord de celle-ci et ledit coffre, ce dernier présentant un logement (30) ménagé au niveau de la partie vulnérable de son mécanisme, et un organe de protection (31) disposé librement rotatif dans ledit logement, et en ce que la gâche associée (32) comporte, entre les vis de fixation, un renfort massif (36) situé dans l'angle rentrant formé entre la platine (33) et son corps.

5. Ensemble suivant la revendication 4, caractérisé en ce que ledit bloc d'appui (28) est venu de matière avec le coffre de la serrure ou du verrou (25).

6. Ensemble suivant la revendication 5, caractérisé en ce que ledit organe de protection (31) est retenu dans ledit logement (30) par un adhésif.

7. Ensemble suivant l'une quelconque des revendications 4 à 6, caractérisé en ce que le renfort (36) de la gâche est percé d'au moins un trou oblique (37) pour guider une vis (39) dans une huisserie (4) en bois.

8. Ensemble suivant la revendication 7, caractérisé en ce que lesdites saillies (15, 34) sont situées en retrait des extrémités de la platine (8, 33) et que des trous de fixation (16, 35) sont situés entre lesdites saillies dans la portion intermédiaire de la platine.

9. Ensemble suivant l'une quelconque des revendications 4 à 8, caractérisé en ce que le coffre du verrou et sa gâche sont usinés dans la masse.

## Claims

1. Method for protecting and reinforcing an existing assembly of a lock or security bolt (5), comprising a lock, or a bolt, of the type mounted set back with respect to the edge (2) of the door (1), and its associated striking plate (7), in which the plate (8) of the striking plate (7) comprises retention means (15) suitable for penetrating into corresponding recesses formed in the door frame, characterised in that, on the one hand, a freely rotatable protection member (13) is interposed between the door (1) and the case of the lock or bolt (5) in the vulnerable region of its mechanism, and on the other hand, a support block (14) for the bolt is interposed between the bolt (10) and the door, the support block covering the portion of the surface of the bolt between its edge and the said case and in that a substantial reinforcement situated in the reflex angle formed between the plate and its body is formed on the striking plate between the fixing screws.

2. Method according to claim 1, characterised in that a housing (12) is hollowed in the door (1) and that the protection member (13) is located in this housing.

3. Method according to claim 1, characterised in the support block (14) for the bolt is fixed by means of a screw or in any other appropriate manner.

4. Assembly comprising a lock or a bolt and its associated striking plate, of the type in which the lock or the bolt is mounted on the door set back with respect to the edge thereof, characterised in that the case of the bolt or lock (25) comprises a support block (28) for the bolt (29), the block extending between the bolt and the surface of the door (21) and between the edge of the door and the said case which has a housing (30) arranged adjacent the vulnerable part of its mechanism, and a protection member (31) arranged freely rotatably in the said recess, and in that the associated striking plate (32) comprises between the fixation screws a substantial reinforcement (36) situated in the reflex angle formed between the plate (33) and its body.

5. Assembly according to claim 4, characterised in that the said support block (28) is formed of material with the case of the lock or bolt (25).

6. Assembly according to claim 5, characterised in that the said protection member (31) is retained in the said housing (30) by an adhesive.

7. Assembly according to any of claims 4 to 6, characterised in that the reinforcement (36) of the striking plate is apertured by at least one oblique hole (37) for guiding a screw (39) into a wooden door frame (4).

8. Assembly according to claim 7, characterised in that the said projections (15, 34) are situated set back from the extremities of the plate (8, 33) and that the fixing holes (16, 35) are situated between the said projections in the intermediate portion of the plate.

9. Assembly according to any of claims 4 to 8, characterised in that the case of the bolt and its striking plate are one-piece machinings.

## Patentansprüche

1. Verfahren zum Schutz und zur Verstärkung einer bestehenden Verschlußvorrichtung oder Sicherheitsverriegelung, bestehend aus einem Schloß oder einer Verriegelung, die bezüglich des Randes (2) der Türe (1) vertieft eingebaut sind, und aus einem zugehörigen Schließteil (7), bei welchem das Schließblech (8) des Schließteils (7) Rückhaltemittel (15) trägt, die in korrespondierende Ausnehmungen der Zarge vorstehen, dadurch gekennzeichnet, daß einerseits zwischen der Tür (1) und dem Kasten des Schlosses oder der Verriegelung (5) in dem angriffsgefährdetem Bereich seiner Mechanik, ein frei drehbares Schutzteil (13), und andererseits zwischen den Riegel (10) und der Tür eine Auflageplatte (14) für den Riegel eingefügt wird, die dessen Oberflächenbereich zwischen seinem Rand und dem Kasten abdeckt, und daß an dem Schließteil zwischen den Befestigungsschrauben eine feste Aussteifung angeformt wird, die in der einspringenden Ecke angeordnet ist, die zwischen dem Schließblech und ihrem Körper gebildet ist.

2. Verfahren nach Anspruch 1, dadurch gekennzeichnet, daß in der Tür (1) ein Aufnahmesitz (12) eingesenkt und das Schutzteil (13) in diesem Aufnahmesitz angeordnet wird.

3. Verfahren nach Anspruch 1, dadurch gekennzeichnet, daß die Auflageplatte (14) des Riegels mittels einer Schraube oder in anderer geeigneter Weise befestigt wird.

4. Vorrichtung bestehend aus einer Verschlußvorrichtung oder einer Sicherheitsverriegelung und aus dem zugehörigen Schließteil, bei welcher die Verschlußvorrichtung oder die Sicherheitsverriegelung an der Tür bezüglich ihres Randes vertieft angebracht ist, dadurch gekennzeichnet, daß der Kasten der Verschlußvorrichtung oder der Sicherheitsverriegelung (25) eine Auflageplatte (28) für den Riegel (29) trägt, die sich zwischen diesem und der Oberfläche der Tür (21) sowie zwischen deren Kante und dem Kasten erstreckt, wobei letzterer einen Aufnahmesitz (30) aufweist, der bis auf die Höhe des angriffsgefährdeten Teils seiner Mechanik ausgespart ist und ein Schutzteil (31), das frei drehbar in dem Aufnahmesitz angeordnet ist, und daß das zugeordnete Schließteil (32) zwischen seinen Befestigungsschrauben eine feste Aussteifung (36) trägt, die zwischen dem Schließblech und ihrem Körper gebildet ist.

5. Vorrichtung nach Anspruch 4, dadurch gekennzeichnet, daß die Auflageplatte (28) einstückig mit dem Kasten der Verschlußvorrichtung oder der Sicherheitsverriegelung (25) ausgebildet ist.

6. Vorrichtung nach Anspruch 5, dadurch gekennzeichnet, daß das Schutzteil (31) in dem Aufnahmesitz (30) durch ein Klebemittel gehalten ist.

7. Vorrichtung nach einem der Ansprüche 4 bis 6, dadurch gekennzeichnet, daß die Aussteifung (36) des Schließteils mit zumindest einem schräg verlaufenden Loch (37) versehen ist, das eine Führung für eine in eine Holzzarge (4) einzudrehende Schraube (39) bildet.

8. Vorrichtung nach Anspruch 7, dadurch gekennzeichnet, daß die Vorsprünge (15, 34) vertieft an dem Rand des Schließblechs (8, 33) angeordnet sind und daß die Befestigungslöcher (16, 35) zwischen den Vorsprüngen im mittleren Bereich des Schließblechs angeordnet sind.

9. Vorrichtung nach einem der Ansprüche 4 bis 8, dadurch gekennzeichnet, daß der Kasten der Sicherheitsverriegelung und sein Schließteil aus Vollmaterial gefertigt sind.
